# FASCICULE DE BREVET EUROPEEN

(11) **EP 1 050 712 B1**
(45) Date de publication et mention de la délivrance du brevet: **11.02.2004**
(21) Numéro de dépôt: 00420087.9
(22) Date de dépôt: 27.04.2000
(51) Int. Cl.: F23D 14/78, F23D 14/58, F23D 14/02

(54) **Brûleur à gaz refroidi à prémélange total**
Gekühlter und Vollvormischender Gasbrenner
Full premix gas burner with cooling system

(30) Priorité: 04.05.1999 FR 9905814
(43) Date de publication de la demande: 08.11.2000
(73) Titulaire: Guillot Industrie, 01190 Pont de Vaux (FR)
(72) Inventeur: Buttin, Emmanuelle, 01380 Bâge-la-Ville (FR); Chapelle, Jean-Paul, 01190 St. Etienne/Reyssouze (FR)
(74) Mandataire: Maureau, Philippe

(56) Documents cités:
- EP-A- 0 547 641
- EP-A- 0 869 315
- DE-A- 3 710 244
- DE-A- 19 704 985
- DE-U- 9 413 147
- FR-A- 2 481 415
- US-A- 3 202 200

## Description

La présente invention concerne un brûleur à gaz refroidi à prémélange total.

Un tel brûleur est par exemple destiné à équiper une chaudière à eau chaude pour chauffage central. L'invention concerne plus particulièrement un brûleur pouvant moduler en puissance sur une plage allant par exemple de 30 à 100% de sa puissance nominale.

Un brûleur de ce type comporte une grille qui est refroidie naturellement par le prémélange gazeux qui brûle en sortie du brûleur. En régime hyperstochiométrique, la tôle de la grille chauffe et il y a des risques de retour de flamme. Il est alors connu de refroidir la tôle. Ce refroidissement est alors effectuée à l'aide de conduites dans lesquelles circule de l'eau du circuit de chauffage associé au brûleur.

Il est connu par exemple d'avoir un brûleur comportant une multitude de pièces empilées les unes sur les autres et montées entre des conduites d'eau de circuit de chauffage. Le prémélange passe alors entre les pièces et brûle à l'extérieur de celles-ci.

Une fois cet ensemble monté, sa manipulation est assez difficile et son démontage presque impossible. Il est donc assez difficile à nettoyer.

En particulier, le document DE 37 10 244 A décrit une chambre de brûleur délimitée par deux plaques ainsi que par les parois de la conduite de refroidissement formant une boucle. Des fentes sont présentes dans la plaque supérieure . Une arrivée de prémélange débouche dans la chambre. Les éléments délimitant la chambre sont fixés par soudure. Le démontage d'un tel assemblage est très difficile.

La présente invention a alors pour but de fournir un brûleur gaz refroidi à prémélange total dont la manipulation et le démontage sont plus faciles que les dispositifs de l'art antérieur. Ce brûleur pourra de préférence moduler en puissance sur une plage importante, par exemple de 30 à 100% de sa puissance nominale.

À cet effet, le brûleur gaz qu'elle propose est du type refroidi à prémélange total comportant des grilles de brûleur montées entre des conduites de refroidissement.

Selon l'invention, chaque grille de brûleur se présente sous la forme d'une barre profilée de forme adaptée à la forme des conduites de refroidissement sur lesquelles elle repose, présentant des fentes transversales réparties le long de la barre, ces fentes débouchant du côté de la grille destiné à être le siège d'une flamme et étant assez profondes pour permettre le passage du prémélange gazeux de l'intérieur du brûleur vers l'extérieur de celui-ci.

Cette conception de la grille de brûleur permet d'avoir une grille de manipulation facile qui peut être montée, démontée et nettoyée très facilement par rapport aux grilles de l'art antérieur.

La hauteur des barres profilées est de préférence du même ordre de grandeur que le diamètre des tubes entre lesquelles elles se trouvent. Cette hauteur est par exemple supérieure au diamètre de ces tubes.

Pour un bon maintien des barres profilées sur les tubes et aussi pour assurer un bon refroidissement de la grille de brûleur, des agrafes sont prévues pour fixer les grilles sur les conduites de refroidissement, ces agrafes passant dans une fente de la grille, cette fente étant éventuellement plus large que les fentes destinées uniquement au passage du prémélange.

Il est également possible de prévoir une fixation des barres profilées à l'aide de vis. Dans ce cas alors, chaque grille de brûleur comporte par exemple des alésages s'étendant parallèlement aux fentes, ces alésages étant destinés à recevoir des vis pour la fixation de la grille de brûleur sur une grille de répartition, les zones dans lesquelles se trouvent les alésages n'étant pas pourvues de fente.

Dans une forme de réalisation préférée, la grille de brûleur présente une section évasée rappelant un V, les faces extérieures des branches du V étant concaves pour bien venir en appui chacune sur une conduite de refroidissement et les fentes pour le passage du prémélange s'étendant entre les branches du V.

Pour limiter la surface des fentes et de ce fait limiter leurs variations de largeur dues notamment à des problèmes de dilatation thermique, on peut prévoir que chaque fente s'étend sur une moitié seulement de la barre profilée située du côté d'une conduite de refroidissement. Dans une forme de réalisation préférée, les fentes sont réparties longitudinalement par paires sur la barre profilée, une nervure séparant à chaque fois deux fentes disposées dans un même plan transversal.

Des problèmes de dilatation thermique apparaissent également aux extrémités des barres profilées. Pour éviter d'avoir à ces extrémités un passage de mélange gazeux combustible pouvant engendrer un retour de flamme, chaque barre profilée peut comporter à chacune de ses extrémités, du côté destiné à être le siège d'une flamme, une patte de fixation s'étendant longitudinalement et sur toute la largeur de la barre profilée.

La grille de brûleur est par exemple réalisée dans un alliage métallique à base d'aluminium ou de cuivre. Ces alliages sont généralement facilement filables, ce qui est avantageux pour réaliser une barre profilée. De plus, ces alliages sont de bons conducteurs de la chaleur.

Les conduites de refroidissement quant à elles sont par exemple réalisées en acier, de préférence en acier inoxydable.

Les fentes réalisées dans les barres profilées présentent par exemple une profondeur comprise entre 20 et 40 mm et une largeur comprise entre 1 et 1,5 mm.

Le passage du prémélange dans la grille se faisant sur une hauteur relativement importante, il est possible de prévoir des fentes assez larges sans crainte d'avoir un retour de flamme. Ceci est avantageux car avec des fentes larges, les poussières éventuellement présentes dans le brûleur ne viennent pas encrasser la grille de brûleur.

Les barres profilées avec des fentes peuvent être obtenues par plusieurs procédés. Avantageusement, elles sont obtenues par sciage d'une barre profilée. Ce procédé permet d'avoir un prix de revient intéressant par rapport par exemple à une réalisation par moulage.

Afin de minimiser la quantité de prémélange combustible air/gaz présente dans le brûleur et de maintenir une vitesse quasi constante du prémélange sur toute la hauteur du brûleur, une forme avantageuse de réalisation prévoit que les conduites de refroidissement sont disposées de manière à définir un cylindre circulaire et qu'une pièce tronconique étagée, dite cône de répartition, est disposée à l'intérieur du cylindre ainsi formé par les tubes de refroidissement.

De toute façon, l'invention sera bien comprise à l'aide de la description qui suit, en référence au dessin schématique annexé représentant à titre d'exemples non limitatifs deux formes de réalisation d'un brûleur selon l'invention.
Figure 1 est une vue en coupe longitudinale d'un brûleur selon l'invention,
Figure 2 est une vue en coupe à échelle agrandie selon la ligne de coupe II-II de la figure 1,
Figure 3 est une vue en coupe longitudinale selon la ligne de coupe III-III de la figure 2 d'une barre utilisée pour réaliser la grille de brûleur,
Figure 4 est une vue en coupe selon la ligne de coupe IV-IV de la figure 3,
Figure 5 est une vue correspondant à la figure 1, à plus grande échelle, d'une seconde forme de réalisation d'un brûleur selon l'invention, et
Figure 6 est une vue en coupe selon la ligne VI-VI de la figure 5.

La figure 1 est une vue schématique d'un corps de brûleur. Ce dernier comporte des tubes 2 en matériau métallique, par exemple en acier, cuivre, acier inoxydable ou autres, disposés en cylindre et montés entre deux plaques tubulaires 4. Sur chaque plaque tubulaire 4 est montée une boîte à eau 6 permettant l'irrigation et la circulation d'eau dans les tubes 2 du brûleur. Entre les tubes 2 sont placés des éléments profilés qui forment la grille de brûleur au niveau de laquelle s'effectue la combustion d'un prémélange. Cette grille de brûleur sera décrite plus en détails ci-après.

Au centre du brûleur, se trouve une pièce tronconique étagée appelée cône de répartition 8. Ses fonctions sont de réduire le volume intérieur du brûleur afin de minimiser la quantité de prémélange combustible air/gaz présente dans le brûleur et de maintenir une vitesse quasi constante du prémélange sur toute la hauteur du brûleur. Au sommet du cône de répartition 8, est montée une pièce en hélice, appelée déflecteur 10, dont les pales sont percées et inclinées. Ce déflecteur 10 a pour but de créer des turbulences destinées à bien mélanger l'air et le gaz pour obtenir un prémélange homogène. Entre le cône de répartition 8 et les tubes brûleurs 2, se trouve une grille à trous, appelée grille de répartition 12, dont la perte de charge permet de répartir de façon homogène le prémélange sur toute la surface du brûleur. Au sommet du cône de répartition 8, on aperçoit également un tube fin, appelé tube évent 14. En cas d'augmentation de la température dans le brûleur, ce tube évent 14 permet d'éviter l'augmentation de pression dans le cône due à la dilatation du volume interne. Ce tube évent 14 débouche dans une zone en air uniquement.

Entre deux tubes 2 voisins se trouve à chaque fois un élément profilé 16 qui est représenté plus en détails sur les figures 3 et 4. Ainsi, à la périphérie du brûleur, on trouve une alternance d'éléments profilés 16 et de tube 2.

Chaque élément profilé 16 présente une tête 18 destinée à être placée à l'extérieur du cylindre formé par les tubes 2, un corps 20 destiné à se trouver sensiblement à la hauteur des tubes 2 ainsi qu'un pied 22 destiné à se trouver à l'intérieur du cylindre défini par les tubes 2. Chaque élément profilé 16 présente une hauteur supérieure au diamètre des tubes 2.

La surface extérieure de la tête 18 est arrondie. Son rayon de courbure est supérieur au rayon de courbure du tube 2 mais inférieur au rayon de courbure du cylindre formé par l'ensemble des tubes 2.

Le corps 20 présente une forme rappelant un V. La point du V se trouve du côté du pied 22 de l'élément profilé 16 tandis que la partie évasée du V se trouve du côté de la tête 18 de cet élément profilé 16. La partie évasée du corps 20 vient épouser la surface extérieure des tubes 2 entre lesquels se trouve l'élément profilé 16.

Le pied 22 de l'élément profilé présente quant à lui une section sensiblement circulaire à laquelle vient se rattacher la base du corps 20.

L'élément profilé 16 s'étend sur toute la longueur du brûleur entre les deux plaques tubulaires 4. Il est placé à chaque fois entre deux tubes 2 et s'étend parallèlement à ceux-ci. Transversalement à la direction des tubes 2 et des éléments profilés 16, et sur toute la longueur de chaque élément profilé 16, se trouvent des fentes 24. Ces fentes s'étendent sur toute la hauteur du corps 20 et de la tête 18 de l'élément profilé 16. On a alors un ensemble de lamelles 26 sensiblement en forme de V qui sont toutes rattachées à un pied 22 commun.

Comme on le voit sur la figure 3, toutes les fentes 24 sont de même largeur, à l'exception de quelques fentes 28 qui ont été représentées plus larges sur le dessin.

Les fentes 28 plus larges sont prévues pour la fixation des éléments profilés 16 sur les tubes 2. Une agrafe 30 vient alors prendre place dans cette fente 28 pour maintenir l'élément profilé 16 entre deux tubes 2. Cette agrafe 30 exerce une force élastique sur l'élément profilé 16 de manière à venir plaquer la tête 18 de l'élément profilé sur la face extérieure du cylindre formé par les tubes 2. Cette tête 18 est bien entendu sensiblement plus large que l'espace libre laissé entre deux tubes 2 voisins. Les agrafes 30 sont réalisées dans un fil d'acier ressort par exemple qui est plié pour permettre l'accrochage de l'élément profilé entre les deux tubes 2. Une telle agrafe 30 est visible sur la figure 2. Une extrémité du fil vient prendre appui au fond de la fente large 28 du côté du pied 22. Puis ce fil épouse la surface extérieure d'un tube 2, rejoint ensuite le tube 2 voisin et épouse également sa surface extérieure.

Les autres fentes 24 ont une largeur qui est calculée pour que, quel que soit le taux de charge du brûleur ou le ratio air/gaz, la flamme ne puisse remonter dans le brûleur (phénomène dit de "retour de flamme"). Le prémélange qui s'est homogénéisé au passage du déflecteur 10 et qui est réparti uniformément sur toute la surface du brûleur grâce au cône de répartition 8 et à la grille de répartition 12 passe dans les fentes 24 des éléments profilés 16 et s'enflamme sur la périphérie externe du brûleur, c'est-à-dire à la périphérie du cylindre formé par les tubes 2 et les éléments profilés 16. Cette configuration permet de moduler la puissance du brûleur entre 30% et 100% de sa puissance nominale sans aucun problème.

La largeur des fentes 24 peut être de l'ordre de 1,2 mm. Ceci est très intéressant car les poussières éventuellement présentes dans le brûleur ne risquent pas d'être bloquées au niveau de ces fentes. Ceci est un avantage par rapport aux tôles poinçonnées utilisées dans les brûleurs de l'art antérieur et qui présentent des trous de faible diamètre. La largeur importante des fentes est autorisée ici par l'épaisseur relativement importante (de l'ordre de 30 mm) de l'élément profilé 16 et des fentes 24.

Les figures 5 et 6 montrent une seconde forme de réalisation d'un brûleur selon l'invention. On retrouve dans ce brûleur des tubes 2 en acier inoxydable disposés en cylindre et montés entre deux plaques tubulaires 4. On retrouve également à chaque fois une boîte à eau 6 montée sur une plaque tubulaire 4. Ici aussi, des éléments profilés forment la grille de brûleur. On retrouve ici aussi un déflecteur 10 en hélice et une grille de répartition 12. Dans cette forme de réalisation, il n'y a pas de cône de répartition.

Dans ce second mode de réalisation, les pièces profilées 16 formant la grille de brûleur reprennent la même forme générale que celle décrite en référence aux figures 1 à 4 mais présentent des fentes de forme différente et sont fixées dans le corps du brûleur différemment que les barres profilées décrites plus haut.

On remarque sur la figure 6 que la section des barres profilées 16 reste inchangée. Cette barre profilée épouse de la même manière la forme des tubes 2.

Des fentes transversales 25 sont réalisées le long de la barre profilée. Contrairement aux fentes 24, qui s'étendent sur toute la largeur de la barre profilée, les fentes 25 ne sont réalisées qu'au niveau d'une moitié de la barre de profilée. Ces fentes 25 se trouvent chacune dans une moitié de la barre profilée se trouvant du côté d'un tube 2. Ces moitiés sont par exemple séparées par un plan de symétrie 32 longitudinal. Bien entendu, les fentes 25 ne sont pas réalisées sur toute la moitié de la barre profilée 16 comme on peut le voir sur la figure 6. Ces fentes 25 créent un passage au niveau de chaque tube 2 entre l'espace intérieur du cylindre délimité par les tubes de refroidissement et l'espace extérieur de ce cylindre. Sans la présence des fentes, la barre profilée obstruerait entièrement le passage entre l'intérieur de ce cylindre et l'extérieur de celui-ci.

Les fentes 25 sont obtenues par exemple par sciage de la barre profilée. Dans la forme de réalisation représentée aux figures 5 et 6, on réalise dans un même plan transversal deux fentes 25, une dans chaque moitié de la barre profilée 16. Il reste entre les deux fentes 25 une nervure 34. Il serait également possible de prévoir des fentes 25 décalées à chaque fois longitudinalement. On réaliserait ainsi une fente 25 d'un côté de la barre profilée 16 puis une voisine de l'autre côté de la barre profilée 16 et ainsi de suite.

Cette forme de réalisation permet d'avoir des fentes de surface moins importante. La largeur des fentes varie de ce fait moins lorsque la température au sein du brûleur varie. On limite ainsi les problèmes de dilatation thermique. Par rapport à la forme de réalisation des figures 1 à 4, c'est comme si l'on était venu rajouter la nervure 34 pour relier à chaque fois deux sections pleines voisines de la barre profilée afin de les maintenir à égale distance et de ce fait maintenir sensiblement constante la largeur d'une fente 24. On évite ainsi qu'une fente devienne trop large et provoque alors un retour de flamme.

Dans cette forme de réalisation, la barre profilée 16 est fixée non à l'aide d'agrafes sur les tubes 2 de refroidissement mais à l'aide de vis sur la grille de répartition 12. Des alésages 36 sont alors prévus dans la barre profilée 16 pour le passage des vis de fixation. A l'endroit correspondant, un écrou 38 est soudé sur la grille de répartition. Compte tenu des problèmes de dilatation thermique, on peut réaliser un montage élastique à l'aide des vis de fixation. La barre profilée 16, au niveau des alésages 36, n'est pas munie de fentes 25.

Pour éviter des problèmes de retour de flamme au niveau des extrémités des barres profilées 16, celles-ci reposent au niveau de chaque extrémité sur des supports 40 sont par exemple fixés à l'aide de vis sur des écrous 38 également soudés sur la grille de répartition 12. A chaque extrémité, chaque barre profilée présente alors une patte de fixation 42 venant reposer sur le support 40 et s'étendant sur toute la largeur de la barre profilée 16. Le support 40 s'étend également sur toute la largeur de la barre profilée 16. On ferme ainsi aux extrémités le passage entre l'intérieur du cylindre défini par les tubes 2 de refroidissement et l'extérieur de ce cylindre tout en permettant une dilatation des barres profilées. Cette dilatation s'effectue principalement dans la direction longitudinale des barres profilées. Ainsi lors de cette dilatation, les pattes de fixation 42 viennent coulisser sur les supports 40. Quel que soit alors l'espace entre la surface frontale d'une barre profilée et la plaque tubulaire ou le support 40, le prémélange gazeux ne peut pas passer au niveau des extrémités des grilles de brûleur. On évite ainsi tout problème de retour de flamme.

La configuration selon l'invention permet un bon refroidissement de la grille de brûleur. En effet, la surface de contact entre les tubes 2 et les éléments profilés 16 est relativement importante. Ce bon refroidissement permet de réduire fortement les émissions polluantes (CO, NOx, ...) du brûleur pendant son fonctionnement.

La grille de brûleur telle que décrite ci-dessus présente de nombreux avantages. Sa manipulation est très facile. Son démontage et son nettoyage peuvent s'effectuer très facilement. De plus, les éléments profilés sont faciles à réaliser et leur prix de revient est sensiblement inférieur au prix de revient des grilles de brûleur de l'art antérieur. Il suffit de couper un profilé à longueur voulue et de réaliser les fentes par sciage. Bien entendu, d'autres procédés d'obtention sont envisageables. On peut imaginer que les éléments profilés soient obtenus par moulage.

Cette conception du brûleur permet un large choix de matériau pour la grille de brûleur. Les éléments profilés peuvent être réalisés par exemple en aluminium ou en cuivre ou dans tout autre matériau conducteur facilement filable ou moulable.

Comme il va de soi, l'invention ne se limite pas à la forme de réalisation préférentielle décrite ci-dessus à titre d'exemple non limitatif ; elle en embrasse au contraire toutes les variantes dans le cadre des revendications ci-après.

Ainsi par exemple l'invention peut également s'appliquer à un brûleur présentant des tubes de refroidissement en ligne.

## Revendications

1. Brûleur gaz refroidi à prémélange total comportant des grilles de brûleur montées entre des conduites de refroidissement (2), **caractérisé en ce que** chaque grille de brûleur se présente sous la forme d'une barre profilée (16) de forme adaptée à la forme des conduites de refroidissement entre lesquelles elle se situe et sur lesquelles elle repose, présentant des fentes (24 ; 25) transversales réparties le long de la barre, ces fentes débouchant du côté de la grille destiné à être le siège d'une flamme et étant assez profondes pour permettre le passage du prémélange gazeux de l'intérieur du brûleur vers l'extérieur de celui-ci.

2. Brûleur selon la revendication 1, **caractérisé en ce que** des agrafes (30) sont prévues pour fixer les grilles (16) sur les conduites de refroidissement (2),ces agrafes (30) passant dans une fente (28) de la grille, cette fente (28) étant éventuellement plus large que les fentes (24) destinées uniquement au passage du prémélange.

3. Brûleur selon la revendication 1, **caractérisé en ce que** chaque grille de brûleur (16) comporte des alésages s'étendant parallèlement aux fentes (25), ces alésages étant destinés à recevoir des vis pour la fixation de la grille de brûleur (16) sur une grille de répartition (12), les zones dans lesquelles se trouvent les alésages n'étant pas pourvues de fente (25).

4. Brûleur selon l'une des revendications 1 à 3, **caractérisé en ce que** la grille de brûleur présente une section évasée rappelant un V, les faces extérieures des branches du V étant concaves pour bien venir en appui chacune sur une conduite de refroidissement (2) et les fentes (24 ; 25) pour le passage du prémélange s'étendant entre les branches du V.

5. Brûleur selon l'une des revendications 1 à 4, **caractérisé en ce que** chaque fente (25) s'étend sur une moitié seulement de la barre profilée (16) située du côté d'une conduite de refroidissement.

6. Brûleur selon la revendication 5, **caractérisé en ce que** les fentes (25) sont réparties longitudinalement par paires sur la barre profilée, une nervure (34) séparant à chaque fois deux fentes disposées dans un même plan transversal.

7. Brûleur selon l'une des revendications 1 à 6, **caractérisé en ce que** chaque barre profilée (16) comporte à chacune de ses extrémités, du côté destiné à être le siège d'une flamme, une patte de fixation (42) s'étendant longitudinalement et sur toute la largeur de la barre profilée (16).

8. Brûleur selon l'une des revendications 1 à 3, **caractérisé en ce que** la grille de brûleur (16) est réalisée dans un alliage métallique à base d'aluminium ou de cuivre.

9. Brûleur selon l'une des revendications 1 à 5, **caractérisé en ce que** les fentes (24) présentent une profondeur comprise entre 20 et 40 mm et une largeur comprise entre 1 et 1,5 mm.

10. Brûleur selon l'une des revendications 1 à 6, **caractérisé en ce que** les fentes (24,28) sont obtenues par sciage d'une barre profilée.

11. Brûleur selon l'une des revendications 1 à 10, **caractérisé en ce que** les conduites de refroidissement sont disposées de manière à définir un cylindre circulaire et **en ce qu'**une pièce tronconique étagée, dite cône de répartition (8), est disposée à l'intérieur du cylindre ainsi formé par les tubes de refroidissement.

## Claims

1. Total premix cooled gas burner having burner grates mounted between cooling pipes (2), **characterised in that** each burner grate is in the form of a profiled bar (16) with a shape adapted to the shape of the cooling pipes between which it is situated and on which it rests, having transverse slits (24; 25) distributed along the bar, these slits opening out on the side of the grate intended to be the seat of a flame and being deep enough to permit the passage of the gas premix from the inside of the burner to the outside thereof.

2. Burner according to Claim 1, **characterised in that** clips (30) are provided for fixing the grates (16) on the cooling pipes (2), these clips (30) passing through a slit (28) of the grate, this slit (28) being optionally wider than the slits (24) intended solely for the passage of the premix.

3. Burner according to Claim 1, **characterised in that** each burner grate (16) has bores extending parallel to the slits (25), these bores being intended to receive screws for fixing the burner grate (16) on a distribution grate (12), the areas in which the bores are located not being provided with slits (25).

4. Burner according to one of Claims 1 to 3, **characterised in that** the burner grate has a splayed cross-section resembling a V, the outer faces of the legs of the V being concave so as to each bear snugly on a cooling pipe (2) and the slits (24; 25) for the passage of the premix extending between the legs of the V.

5. Burner according to one of Claims 1 to 4, **characterised in that** each slit (25) extends over only half of the profiled bar (16) situated on the side of a cooling pipe.

6. Burner according to Claim 5, **characterised in that** the slits (25) are distributed longitudinally in pairs over the profiled bar, a rib (34) in each case separating two slits arranged in the same transverse plane.

7. Burner according to one of Claims 1 to 6, **characterised in that** each profiled bar (16) has at each of its ends, on the side intended to be the seat of a flame, a fixing lug (42) extending longitudinally and over the entire width of the profiled bar (16).

8. Burner according to one of Claims 1 to 3, **characterised in that** the burner grate (16) is made of a metal alloy based on aluminium or copper.

9. Burner according to one of Claims 1 to 5, **characterised in that** the slits (24) have a depth of between 20 and 40 mm and a width of between 1 and 1.5 mm.

10. Burner according to one of Claims 1 to 6, **characterised in that** the slits (24, 25) are obtained by sawing a profiled bar.

11. Burner according to one of Claims 1 to 10, **characterised in that** the cooling pipes are arranged so as to define a circular cylinder and **in that** a multistage frustoconical part, called a distribution cone (8), is arranged inside the cylinder thus formed by the cooling tubes.

## Patentansprüche

1. Gekühlter und vollvormischender Gasbrenner, der Brennerroste umfasst, die zwischen Kühlleitungen (2) montiert sind, **dadurch gekennzeichnet, dass** jeder Brennerrost die Form eines Profilstücks (16) aufweist, das der Form der Kühlleitungen angepasst ist, zwischen denen es sich befindet und auf denen es ruht, und das querlaufende Schlitze (24; 25) hat, die über die Länge des Profilstücks angeordnet sind, wobei diese Schlitze auf derjenigen Seite des Rostes offen sind, wo der Sitz einer Flamme sein soll, und die tief genug sind, um den Durchgang der gasförmigen Vormischung aus dem Inneren des Brenners nach dessen Außenseite zu ermöglichen.

2. Brenner nach Anspruch 1, **dadurch gekennzeichnet, dass** Klammern (30) zum Befestigen der Roste (16) an den Kühlleitungen (2) vorgesehen sind, wobei diese Klammern (30) in einen Schlitz (28) des Rostes hineinlaufen, wobei dieser Schlitz (28) möglicherweise weiter ist als die Schlitze (24), die nur für den Durchgang der Vormischung bestimmt sind.

3. Brenner nach Anspruch 1, **dadurch gekennzeichnet, dass** jeder Brennerrost (16) Bohrungen umfasst, die parallel zu den Schlitzen (25) verlaufen, wobei diese Bohrungen dazu dienen, Schrauben zum Befestigen des Brennerrostes (16) an einem Verteilerrost (12) aufzunehmen, wobei die Bereiche, in denen sich die Bohrungen befinden, nicht mit einem Schlitz (25) versehen sind.

4. Brenner nach einem der Ansprüche 1 bis 3, **dadurch gekennzeichnet, dass** der Brennerrost einen erweiterten Abschnitt aufweist, der aussieht wie ein V, wobei die Außenseiten der Schenkel des V konkav sind, damit jeder gut auf einer Kühlleitung (2) aufliegt, und wobei sich die Schlitze (24 ; 25) für den Durchgang der Vormischung zwischen den Schenkeln des V befinden.

5. Brenner nach einem der Ansprüche 1 bis 4, **dadurch gekennzeichnet, dass** jeder Schlitz (25) sich nur über eine Hälfte des Profilstücks (16) erstreckt, welche an der Seite einer Kühlleitung liegt.

6. Brenner nach Anspruch 5, **dadurch gekennzeichnet, dass** die Schlitze (25) paarweise längs des Profilstücks angeordnet sind, wobei eine Rippe (34) jeweils zwei auf derselben transversalen Ebene angeordnete Schlitze trennt.

7. Brenner nach einem der Ansprüche 1 bis 6, **dadurch gekennzeichnet, dass** jedes Profilstück (16) an jedem seiner Enden, und zwar auf der Seite, die der Sitz einer Flamme sein soll, eine Befestigungslasche (42) umfasst, die sich in Längsrichtung und über die gesamte Breite des Profilstücks (16) erstreckt.

8. Brenner nach einem der Ansprüche 1 bis 3, **dadurch gekennzeichnet, dass** der Brennerrost (16) aus einer Metall-Legierung auf Aluminium- oder Kupferbasis hergestellt ist.

9. Brenner nach einem der Ansprüche 1 bis 5, **dadurch gekennzeichnet, dass** die Schlitze (24) eine Tiefe zwischen 20 und 400 mm und eine Weite zwischen 1 und 1,5 mm aufweisen.

10. Brenner nach einem der Ansprüche 1 bis 6, **dadurch gekennzeichnet, dass** die Schlitze (24, 28) durch Sägen eines Profilstücks erhalten werden.

11. Brenner nach einem der Ansprüche 1 bis 10, **dadurch gekennzeichnet, dass** die Kühlleitungen so angeordnet sind, dass sie einen kreisförmigen Zylinder bilden, und dadurch, dass ein kegelförmiges abgestuftes Teil, Verteilerkegel (8) genannt, im Innern des Zylinders angeordnet ist, der von den Kühlrohren gebildet ist.
